# EUROPÄISCHE PATENTSCHRIFT

(11) **EP 1 537 795 B1**
(45) Veröffentlichungstag und Bekanntmachung des Hinweises auf die Patenterteilung: **07.01.2009**
(21) Anmeldenummer: 04028566.0
(22) Anmeldetag: 02.12.2004
(51) Int. Cl.: A41D 13/00

(54) **Bekleidungsstück mit integriertem Gurtzeug**
Garment with built-in harness
Vêtement avec harnais incorporé

(30) Priorität: 05.12.2003 AT 8752003 U; 25.03.2004 AT 2252004 U
(43) Veröffentlichungstag der Anmeldung: 08.06.2005
(73) Patentinhaber: Kraft, Thomas, 4060 LEONDING (AT)
(72) Erfinder: Kraft, Thomas, 4060 LEONDING (AT)
(74) Vertreter: Babeluk, Michael

(56) Entgegenhaltungen:
- DE-A1- 19 953 689
- FR-A- 2 697 412
- GB-A- 1 233 761
- US-A- 4 449 253
- US-A1- 2003 168 280
- US-A1- 2003 213 043
- US-B1- 6 233 740

## Beschreibung

Die vorliegende Erfindung betrifft eine Kombination gemäß dem Oberbegriff von Patentanspruch 1 zur Verwendung bei Arbeiten, bei denen der Träger im schwebenden Zustand oder bei absturzgefährdeten Situationen über einen um den Torso geschlungenen Sicherheitsgurt bzw. ein Gurtzeug und eine daran befestigte Halte- und Sicherheitseinrichtung in seiner Position gehalten wird.

Herkömmliche Vorrichtungen für solche Einsatzzwecke bestehen aus einem um den Torso geschlungenen Sicherheitsgurt bzw. Gurtzeug und einer davon unabhängigen Jacke, welche mit einer entsprechenden Anzahl von Taschen versehen ist, um die für den Einsatz benötigten Werkzeuge und ähnliches griffbereit zu halten. Dabei treten folgende Probleme auf:

Wird die Jacke über dem Sicherheitsgurt getragen, so fängt sie bei starkem Wind zu flattern an, wodurch eine erhöhte Verletzungsgefahr des Trägers entsteht; die Jacke kann leichter hängen bleiben, durch das Verfangen der Jacke kann es zu einer lebensgefährlichen Notsituation des Trägers kommen.

Wird die Jacke hingegen unterhalb des Sicherheitsgurtes getragen, so wird der Zugriff auf den Inhalt der Taschen erschwert oder sogar behindert.

Aus der US 6,035,440 A oder der US 4,731,882 A sind Kombinationen bekannt, die aus einer Jacke und einem darin integrierten Gurtzeug bestehen. Dabei kann das Gurtzeug zwar von der Jacke getrennt werden, dies ist aber ein arbeitsaufwendiger Vorgang, der unter Einsatzbedingungen nicht durchführbar ist.

Die US 6,233,740 B zeigt eine Rettungsweste mit integriertem Gurtsystem. Die Weste ist dabei im Wesentlichen einteilig ausgebildet und muss daher in unterschiedlichen Konfektionsgrößen bereitgehalten werden, was die Logistik verkompliziert. Überdies ist die Reparatur und der Austausch defekter Kombinationen aufwändig und kostenintensiv.

Ähnliche Nachteile treffen auch auf Lösungen zu, wie sie in der FR 2 697 412 A oder der GB 1 233 761 A offenbart sind.

Um hier Abhilfe zu schaffen, schlägt die vorliegende Erfindung eine Kombination des Gurtzeuges mit der Jacke vor, welche eine größtmögliche Flexibilität im Einsatz bei gleichzeitiger Vermeidung der aufgezeigten Probleme ermöglicht.

Diese Aufgabe wird durch die Merkmale von Patentanspruch 1 gelöst. Wesentlich an der Erfindung ist, dass die Jacke auf einfache Weise gemeinsam mit dem Gurtzeug angelegt werden kann, von diesem aber leicht trennbar ist. Insbesondere ist wesentlich, dass die Jacke auch unter Einsatzbedingungen ausgezogen werden kann, ohne das Gurtzeug abzulegen.

Erfindungsgemäss besteht die Jacke aus drei getrennten Teilen, einem Rückenteil und zwei Brustteilen, welche seitlich durch ein Schlaufen-Bändersystem und in den Schulterbereichen, vorzugsweise durch zwei Klettverschlüsse mit Durchziehlaschen, miteinander lösbar werden und die Brustteile untereinander lösbar vorzugsweise über einen Zippverschluss, verbunden werden. In einer weiteren bevorzugten Ausgestaltungsform besteht das Beinpaket des Gurtzeuges aus einer Sitzfläche, an welche Oberschenkelgurte dergestalt angeformt sind, dass es zu keiner Gesundheitsgefährdung der männlichen Geschlechtsorgane kommen kann. Diese Oberschenkelgurte können zusätzlich mit Beinschlaufen oder ähnlichen Einrichtungen versehen sein, welche das Mitführen zusätzlicher Ausrüstungsgegenstände ermöglichen. Es ist aber auch denkbar, diese Beinschlaufen oder ähnlichen Einrichtungen direkt an der Sitzfläche anzuformen.

In einer besonders bevorzugten Ausführungsform sind die Taschen der Jacke nicht wie in herkömmlich weit verbreiteter Art mit Klettverschlüssen verschlossen, sondern der Verschluss erfolgt über einen Magneten. Dabei können die Magnetverschlüsse durch eine Metalleinlage soweit vom Tascheninhalt magnetisch abgeschirmt sein, dass Gegenstände wie beispielsweise Kreditkarten oder dgl., welche eine Magnetbandfolie tragen in ihrer Funktionsfähigkeit nicht beeinträchtigt werden können. Durch diese vorteilhafte Ausführung wird es beispielsweise Einsatzkräften, welche sich lautlos ihrem Ziel nähern ermöglicht, ihre Taschen zu öffnen, ohne sich dabei durch Geräuschentwicklung zu verraten.

Um im geöffneten Zustand ein Herausfallen der in den Taschen verwahrten Gegenstände zu verhindern, können zusätzlich zwei Gummilaschen vorgesehen sein, durch welche die Hand bzw. die Finger geschoben werden müssen, um den Gegenstand zu greifen. Dies ist insbesondere bei Arbeiten von Vorteil, bei denen der Träger kopfüber im Gurt hängt.

In einer weiteren Ausführungsform ist die Sitzfläche mit den angeformten Oberschenkelgurten in einer Tasche des Rückenteils untergebracht, aus welcher sie bei Bedarf leicht mit einer Hand herausgeholt werden kann, ohne dass zu diesem Zweck die Jacke ausgezogen werden müsste.

Die Jacke, die aus einem Rückenteil und zwei davon getrennten Brustteilen besteht, kann vom Träger durch die Klettverschlusslaschen im Schulterbereich und die Schlaufen- Bänder-Systemverbindung an den Seiten sehr einfach auf die individuelle Statur des Trägers eingestellt werden. Dies hat den Vorteil,

Weiter auf Seite 3 der Beschreibung vom 2. Dezember 2004. dass die Jacke für alle gängigen Konfektionsgrößen verwendet werden kann, wodurch die Herstellungs- und die Anschaffungskosten reduziert werden können.

Ein weiterer Vorteil liegt darin, dass bei einer Beschädigung der Jacke nicht die gesamte Jacke, sondern nur der beschädigte Teil ausgetauscht werden muss. Des weiteren kann die Jacke durch Austausch der Brustteile oder des Rückenteiles sehr leicht für einen anderen Einsatzzweck modifiziert werden, beispielsweise um sowohl Rettungseinsätze auf Schipisten als auch solche aus dem Wasser durchführen zu können. Für letzteren Fall empfiehlt sich ein Rückenteil mit integrierter Auftriebshilfe. Dies kann etwa ein aufblasbarer Balg in einem angeformten Kragenbereich sein.

In der Folge wird die Erfindung anhand der in den Figuren dargestellten Ausführungsvariante näher beschrieben. Es zeigen schematisch:
- Fig. 1: einen stilisiert dargestellte Peron mit einer erfindungsgemäßen Kombination in einer Darstellung von vorne;
- Fig. 2: die Person von Fig. 1 in einer Darstellung von hinten;
- Fig. 3: die Brustteile der Jacke in einer Darstellung von vorne;
- Fig. 4: die gesamte Jacke in einer Darstellung von vorne;
- Fig. 5: die Jacke in einer Darstellung von hinten;
- Fig. 6: das Gurtzeug mit ausgebreiteter Sitzfläche;
- Fig. 7: die Kombination in einer Darstellung von vorne mit geöffneten und ausgebreiteten Brustteilen; und
- Fig. 8: eine Darstellung entsprechend Fig. 7 mit ausgebreiteter Sitzfläche.

Fig. 1 zeigt eine stilisiert dargestellte Peron als Träger 1 mit einer angelegten Kombination 2, welche im Brustbereich und um die Oberschenkel herum allseits geschlossen ist, wobei der Träger 1 in Vorderansicht dargestellt ist.

In Fig. 2 ist derselbe Träger 1 in Rückenansicht dargestellt. Gut erkennbar ist der Ankerbügel 3, welcher aus dem Rückenteil 4 hervor ragt und über eine Schlaufe 5 mit dem Rückenteil 4 über die Druckknöpfe 6 lösbar verbunden ist. Zusätzlich kann im Halsbereich an der Jacke eine Bergeschlaufe 7 angeformt sein, welche über einen Druckknopf 8 lösbar am Rückenteil 4 angelegt ist und im Bedarfsfall durch Lösen des Druckknopfes 8 in die Gebrauchsstellung gebracht wird. Die Bergeschlaufe dient dazu, den Träger der Jacke sicher ergreifen und aus Gefahrenbereichen bringen zu können.

Das Gesäß des Trägers 1 ist durch die Sitzfläche 9 abgedeckt, welche durch die Oberschenkel bänder 10 lagefixiert ist. Die Oberschenkelbänder 10 sind über Verbindungsstücke 11 mit dem Brustgurt 12 verbunden, der in Fig. 6 von der Jacke gelöst dargestellt ist.

Fig. 3 zeigt die beiden Brustteile 13 mit den Laschen 14, mit welchen die beiden Bruststeile 13 der Jacke mit dem Rückenteil 4 im Schulterbereich mittels Klettverschlüssen verbunden werden.

In Fig. 4 sind die beiden Brustteile 13 aus Fig. 3 bereits mit dem Rückenteil 4 aus Fig. 2 verbunden. Die Laschen 14 sind im Schulterbereich mittels der Klettverschlüsse 17 geschlossen. Beide Brustteile 13 sind seitlich über die Schlaufen-Bänder-Systeme 15 mit dem Rückenteil 4 verbunden und untereinander über einen Zippverschluss 16. An Stelle des Zippverschlusses 16 können auch andere Verschlüsse, wie etwa Schnappverschlüsse vorgesehen sein. Durch die Schlaufen-Bänder-Systeme 15 und die Klettverschlüsse 17 ist die Jacke über einen weiten Bereich hinweg an alle gängigen Konfektionsgrößen anpassbar. Auf den Brustteilen 13 sind diverse Taschen 18, 19, 20, 21, 22, 23, sowie Schlaufen 24, Adaptermöglichkeiten 26 und/oder Namensschildflächen 25 angeordnet. Es ist jedoch auch denkbar, eine andere Anordnung von Taschen, Schlaufen, Adaptermöglichkeiten und/oder Informationsflächen vorzusehen, je nach Anforderungsprofil des Benutzers.

In Fig. 5 ist die Jacke aus Fig. 4 in Rückenansicht zu erkennen. Im Schulterbereich sind die geschlossenen Klettverschlüsse 17 zu sehen. Durch die Öffnung 27 wird der hier nicht dargestellte Ankerbügel 3 geführt, welcher anschließend mit der Schlaufe 5 mit dem Rückenteil 4 über die Druckknöpfe 6 lösbar verbunden wird. Zwischen den seitlichen Schlaufen-Bänder-Systemen 15 ist eine Tasche 28 zum Verstauen der Sitzfläche 9 samt Oberschenkelbänder 10 und gegebenenfalls eines zusätzlichen Regenschutzes angeordnet, welche in einer bevorzugten Ausführungsform sowohl an ihrer Oberseite über einen Verschluss 29, als auch an ihrer Unterseite über einen Verschluss 30 zu öffnen ist.

Das in Fig. 6 separat dargestellte Gurtzeug besteht aus dem Brustgurt 12 mit einer angeschlossenen Sitzfläche 9 mit Oberschenkelbänder 10. Der Brustgurt 12 setzt sich aus den Seitenbändern 31, den bevorzugt gepolsterten Schulterträgern 32, den Verbindungsstücken 11 und dem Rückenband 33 zusammen. Jedes Band 10, 31, 32 und 33 besitzt Größenverstellmöglichkeiten 34. Im Verbindungsbereich zwischen den Schulterträgern 32 und dem Rückenband 33 ist der Ankerbügel 3 fixiert. Die Verbindungsstücke 11 sind an ihren freien Enden zu Schlaufen geformt, durch welche die Oberschenkelbänder 10 gezogen sind um eine vorderseitige Verbindung zwischen der Sitzfläche 9 und dem Brustgurt 12 herzustellen. Der Brustgurt 12 wird mittels eines nicht dargestellten Karabiners zusammen gehalten, welcher durch die verstärkten Gurtringe 35 geführt wird.

In Fig. 7 ist die Kombination in Innenansicht bei geöffneter Jacke dargestellt. Die Sitzfläche 9 ist in der Tasche 28 verstaut. Hier kann man gut erkennen, wie die Schulterträger 32 mit Schlaufen 36 im Bereich der Laschen 14 lösbar mit der Jacke verbunden sind. Bei einem Notabwurf der Jacke brauchen lediglich die Jacke vorne und die Schlaufen 36 geöffnet zu werden. Die Schlaufe 5 öffnet bei Zugbeanspruchung automatisch und die Jacke löst sich vom Brustgurt 12, ohne dass dabei die sichere Halterung des Trägers in irgend einer Weise beeinträchtigt wäre.

In Fig. 8 ist die Kombination aus Fig. 7 nochmals dargestellt, allerdings ist hier die Sitzfläche 9 mit den Oberschenkelbändern 10 aus der Tasche 28 herausgenommen.

Sobald der Träger zu einem Einsatz gerufen wird, zieht er sich die erfindungsgemäße Kombination wie eine Jacke an, wobei im Normalfall das Anlegen der Oberschenkelgurte erst unmittelbar vor dem Arbeitseinsatz erfolgt. Solange der Träger zum Einsatzort transportiert wird, kann er die Jacke im offenen oder über der Brust geschlossenen Zustand tragen. Dabei tragen die im Rückenteil verstaute Sitzfläche und die etwa auf Nabelhöhe begrenzten Brustteile der Jacke zu einem hohen Sitzkomfort des Trägers bei.

Der Brustgurt wird mittels eines Karabiners verschlossen, welcher durch zwei verstärkte Schlaufen 35 gezogen ist. Zusätzlich wird die Jacke vor dem Brustkorb über einen oder mehrere Schnappverschlüsse, über einen Zippverschluss oder in sonstiger bekannter Art verschlossen. Aus dem Rückenteil ragt etwa in Höhe zwischen den Schulterblättern der Ankerbügel 3 aus der Jacke hervor. Unmittelbar vor dem Einsatz wird der Träger über diesen Ankerbügel an einer Halte- und

Sicherungseinrichtung beliebiger Art befestigt, der untere Verschluss 30 der Tasche 28 geöffnet, die Sitzfläche 9 herausgeholt, die Oberschenkelbänder 10 durch die Schlaufen der Verbindungsstücke 11 gezogen und über dem Schenkel geschlossen. Der Träger ist somit für seinen Einsatz bereit.

## Patentansprüche

1. Kombination, beispielsweise zur Verwendung bei Flugrettungseinsätzen oder bei Arbeiten, bestehend aus einem Gurtzeug für Steiltechnikeinsätze und einer ärmellosen Jacke, die lösbar mit dem Gurtzeug verbunden ist, wobei das Gurtzeug einen Brustgurt (12) aufweist und im Wesentlichen innerhalb der Jacke angeordnet ist, und wobei zumindest der Brustgurt (12), vorzugsweise über Schlaufen (36), lösbar mit der Jacke verbunden ist, **dadurch gekennzeichnet, dass** die Jacke aus drei getrennten Teilen, nämlich einem Rückenteil (4) und zwei Brustteilen (13) besteht, wobei die Brustteile (13) seitlich durch ein Schlaufen-Bändersystem (15) und in den Schulterbereichen lösbar, vorzugsweise durch zwei Klettverschlüsse (17) mit Laschen (14), mit dem Rückteil (4) und untereinander lösbar, vorzugsweise über einen Zippverschluss (16), verbunden sind.

2. Kombination nach Anspruch 1, **dadurch gekennzeichnet, dass** der Brustgurt (12), der mit einer Sitzfläche (9) über ein Rückenband (33) mit Oberschenkelbändern (10) verbunden ist, im Schulterbereich mit seinen Schulterträgern (32) über Schlaufen (36) mit der Jacke verbunden ist, und dass an der Verbindungsstelle der bevorzugt gepolsterten Schulterträger (32) mit dem Rückenband (33) ein Ankerbügel (3) mit dem Gurtzeug verbunden ist, der durch eine Öffnung (27) aus einem Rückenteil (4) der Jacke heraus ragt und über eine Schlaufe (5) mit dem Rückenteil (4) über Druckknöpfe (6) lösbar verbunden ist, welche bei Zugbeanspruchung automatisch öffnen.

3. Kombination nach Anspruch 1 oder 2, **dadurch gekennzeichnet, dass** der sich der Brustgurt (12) aus Seitenbändern (31), den Schulterträgern (32), den Verbindungsstücken (11) und dem Rückenband (33) zusammensetzt, wobei jedes Band (10, 31, 32, 33) bevorzugt eine Größenverstellmöglichkeit (34) besitzt, und die Verbindungsstücke (11) an ihren freien Enden zu Schlaufen geformt sind, durch welche die Oberschenkelbänder (10) gezogen sind, um eine vorderseitige Verbindung zwischen einer Sitzfläche (9) und dem Brustgurt (12) herzustellen, und wobei der Brustgurt (12) mittels eines Karabiners zusammen gehalten wird, welcher durch verstärkte Gurtringe (35) geführt wird, welche an den Seitenbändern (31) angeformt sind.

4. Kombination nach einem der Ansprüche 1 bis 3, **dadurch gekennzeichnet, dass** im Halsbereich eine Bergeschlaufe (7) an einem Rückenteil (4) der Jacke angeformt ist, welche über einen Druckknopf (8) lösbar angelegt ist und im Bedarfsfall durch Lösen des Druckknopfes (6) in die Gebrauchsstellung gebracht wird.

5. Kombination nach einem der Ansprüche 1 bis 4, **dadurch gekennzeichnet, dass** über die Außenflächen der Brustteile (13) verteilt mehrere Taschen (18, 19, 20, 21, 22, 23) zur Aufnahme von Werkzeug oder anderen Gegenständen und/oder Schlaufen (24), Adaptermöglichkeiten (26) und/oder Namensschildflächen (25) angeordnet sind.

6. Kombination nach Anspruch 5, **dadurch gekennzeichnet, dass** mindestens eine Tasche (18, 19, 20, 21, 22, 23) mit einem Magnetverschluss verschlossen ist, der vorzugsweise durch eine Metalleinlage vom Tascheninhalt magnetisch abgeschirmt ist, und dass vorzugsweise zusätzlich Gummilaschen vorgesehen sind, durch welche die Hand bzw. die Finger einschiebbar sind.

7. Kombination nach einem der Ansprüche 1 bis 6, **dadurch gekennzeichnet, dass** am Rückenteil (4) eine Tasche (28) zur Aufnahme der Sitzfläche (9) mit den angeformten Oberschenkelbändern (10) angeordnet ist und dass die Tasche (28) mindestens einen Verschluss (29, 30) besitzt.

8. Kombination nach einem der Ansprüche 1 bis 7, **dadurch gekennzeichnet, dass** im Rückenteil (4) eine Auftriebshilfe integriert ist, beispielsweise ein aufblasbarer Balg in einem angeformten Kragenbereich.

## Claims

1. Combination vest and safety harness, for instance for use in helicopter rescue operations or in perilous work, comprising a safety harness and a sleeveless vest, which is detachably connected to the harness, wherein the harness has a chest belt (12) and is essentially disposed inside the vest, and wherein at least the chest belt (12) is detachably fastened to the vest, preferably by means of loops (36), **characterised in that** the vest is made up of three separate parts, i.e. a back part (4) and two chest parts (13), said chest parts (13) being attached to the back part (4) at the sides by means of a loop-and-strap system (15), and being detachably attached to the back part in the shoulder area preferably by means of two hook-and-loop fasteners (17) with flaps (14), while they are detachably connected with each other preferably by means of a zip fastener (16).

2. Combination vest and safety harness according to claim 1, **characterised in that** the chest belt (12), which is connected with a seat area (9) via a back strap (33) by means of thigh straps (10) and is attached to the vest in the shoulder area by means of its shoulder straps (32) and loops (36), and that at the site where the preferably cushioned shoulder strap (32) meets the back strap (33), a D-ring (3) is attached to the harness for anchoring, which ring protrudes from an opening (27) of the back part (4) of the vest and is detachably held to the back part (4) via a loop (5) and snap-on buttons (6), which will open automatically under a pulling force.

3. Combination vest and safety harness according to claim 1 or 2, **characterised in that** the chest belt (12) consists of side straps (31) and shoulder straps (32), connecting parts (11) and the back strap (33), each strap (10, 31, 32, 33) preferably being provided with a length-adjusting means (34), and the connecting parts (11) forming loops at their free ends through which the thigh straps (10) are drawn, thus providing a frontal connection between the seat area (9) and the chest belt (12), and with the chest belt (12) being held together by a snap-hook, which passes through reinforced belt rings (35) formed onto the side straps (31).

4. Combination vest and safety harness according to any of claims 1 to 3, **characterised in that** a rescue loop (7) is provided on the back part (4) of the vest, which is releasably secured by a snap-on button (8) and may be positioned for use by opening the snap-on button (6), when required.

5. Combination vest and safety harness according to any of claims 1 to 4, **characterised in that** a plurality of pockets (18, 19, 20, 21, 22, 23) are distributed over the outside of the chest parts (13), for the purpose of holding tools or other objects and/or loops (24), adjusting means (26) and/or name tags (25).

6. Combination vest and safety harness according to claim 5, **characterised in that** at least one pocket (18, 19, 20, 21, 22, 23) is closed by a magnetic clasp, which is magnetically shielded from the content of the pocket by a metal insert, and that additional rubber tongues are preferably provided, through which hand or fingers can be inserted.

7. Combination vest and safety harness according to any of claims 1 to 6, **characterised in that** a pocket (28) is provided on the back part (4) for receiving the seat area (9) with its thigh straps (10), and that the pocket (28) has at least one closing means (29, 30).

8. Combination vest and safety harness according to any of claims 1 to 7, **characterised in that** a buoyancy means is integrated in the back part (4), for instance an inflatable float cushion in the collar area.

## Revendications

1. Combinaison par exemple destinée à être utilisée pour des interventions de secours en vol ou des travaux, composée d'un harnais pour être utilisé en cordage et un gilet relié de manière amovible au harnais,
le harnais ayant une ceinture de buste (12) prévue pratiquement dans le gilet et
au moins la ceinture de buste (12) est reliée de manière amovible au gilet par l'intermédiaire de boucles (36)
**caractérisée en ce que**
le gilet se compose de trois parties distinctes, à savoir une pièce dorsale (4) et deux pièces de buste (13), les pièces de buste (13) étant reliées de manière amovible, latéralement, par un système de boucles et de sangles (15) et dans la zone des épaules, de préférence par deux liaisons à griffes (17) avec des pattes (14), à la pièce dorsale (4) et entre elles, de préférence par une liaison à tirette (16).

2. Combinaison selon la revendication 1,
**caractérisée en ce que**
la ceinture de buste (12) est reliée à une surface d'assise (9) par une sangle arrière (33) avec des sangles de cuisse (10), dans la zone des épaules avec des bretelles (32) par des boucles (36) reliées à la veste et au point de liaison des bretelles (32) de préférence rembourrées, avec la sangle dorsale (33), un arceau d'ancrage (3) est relié au harnais, celui-ci sortant par une ouverture (27) de la pièce dorsale (4) du gilet et il est relié de manière amovible par une boucle (5) à la pièce dorsale (4) par des boutons pression (6), qui s'ouvrent automatiquement sous l'effet d'une traction.

3. Combinaison selon la revendication 1 ou 2,
**caractérisée en ce que**
la ceinture de buste (12) se compose des bandes latérales (31), des bretelles (32), des pièces de liaison (11) et de la sangle dorsale (33), chaque sangle (10, 31, 32, 33) ayant de préférence un moyen de réglage en longueur (34) et les extrémités libres des pièces de liaison (11) ont des boucles à travers lesquelles on peut passer les sangles de cuisse (10) pour réaliser la liaison frontale entre la surface de siège (9) et la ceinture de buste (12) et
la ceinture de buste (12) est maintenue réunie à l'aide d'un mousqueton traversant des anneaux de ceinture (35), renforcés, formés sur les sangles latérales (31).

4. Combinaison selon l'une des revendications 1 à 3,
**caractérisée en ce que**
dans la zone du cou, il est prévu une boucle supérieure (7) sur la pièce dorsale (4) du gilet qui est appliquée de manière amovible par un bouton pression (8) et qui peut, le cas échéant, être mis en position d'utilisation par l'ouverture du bouton pression (6).

5. Combinaison selon l'une des revendications 1 à 4,
**caractérisée par**
plusieurs poches (18, 19, 20, 21, 22, 23) réparties sur la surface extérieure des pièces de buste (13) pour recevoir des outils ou autres objets et/ou des boucles (24), des éléments d'adaptation (26) et/ou des surfaces pour porter un nom (25).

6. Combinaison selon la revendication 5,
**caractérisée par**
au moins une poche (18, 19, 20, 21, 22, 23) munie de fermeture magnétique, protégée de préférence pour une protection magnétique par un insert métallique vis-à-vis du contenu de la poche et de préférence, des pattes en caoutchouc supplémentaires sont prévues à travers lesquelles on peut glisser la main ou les doigts.

7. Combinaison selon l'une des revendications 1 à 6,
**caractérisée en ce que**
la pièce dorsale (4) comporte une poche (28) pour recevoir la surface de siège (9) avec les sangles de cuisse (10) formées sur celle-ci et la poche (28) comporte au moins un moyen de fermeture (29, 30).

8. Combinaison selon l'une des revendications 1 à 7,
**caractérisée en ce que**
la pièce dorsale (4) intègre un moyen de poussée, par exemple une poche gonflable dans la zone du col.
